# DEMANDE DE BREVET EUROPEEN

(11) **EP 4 656 575 A1**
(43) Date de publication de la demande: **03.12.2025**
(21) Numéro de dépôt: 24305829.4
(22) Date de dépôt: 27.05.2024
(51) Int. Cl.: B66B 9/08

(54) **DISPOSITIF ÉLÉVATEUR ROTATIF POUR PERSONNE À MOBILITÉ RÉDUITE**

(71) Demandeur: SpeedInnov, 75008 Paris (FR)
(72) Inventeur: VAGNER, Laurent, 17220 LA JARRIE (FR)
(74) Mandataire: Plasseraud IP

(57) **Abrégé**

La présente invention concerne un dispositif élévateur (10), comprenant : un socle (20) présentant une cavité (29) verticale ; un châssis (22), mobile en rotation dans la cavité ; une plateforme (24) mobile en translation verticale sur le châssis (22) ; et un organe (25) de masquage comprenant un soufflet (82) ; ledit soufflet comportant un bord supérieur (86), fixé à la plateforme, et un bord inférieur (88) ;
le soufflet (82) étant déformable entre une configuration rétractée et une configuration déployée, telles que dans la configuration rétractée, les bords supérieur (86) et inférieur (88) du soufflet sont plus proches l'un de l'autre que dans la configuration déployée.

L'organe de masquage comprend en outre un élément (84) de maintien, fixé à la fois au bord inférieur (88) du soufflet et au châssis (22) de déplacement.

## Description

La présente invention concerne un dispositif élévateur, du type comprenant : un socle présentant une cavité s'étendant autour d'un axe vertical ; un châssis de déplacement, monté mobile en rotation, autour de l'axe vertical, dans la cavité du socle ; une plateforme comprenant un plateau horizontal, ladite plateforme étant mobile en translation verticale sur le châssis de déplacement ; le dispositif élévateur étant configuré pour se déplacer entre au moins une première, une deuxième et une troisième positions, telles que : dans la première position, le plateau horizontal de la plateforme est disposé à un premier niveau et dans une première disposition angulaire, par rapport à l'axe vertical ; dans la deuxième position, ledit plateau horizontal est disposé à un deuxième niveau et dans la première disposition angulaire, par rapport à l'axe vertical, le deuxième niveau étant situé au-dessus du premier niveau ; et dans la troisième position, ledit plateau horizontal est disposé au deuxième niveau et dans une deuxième disposition angulaire, par rapport à l'axe vertical, la deuxième disposition angulaire étant distincte de la première disposition angulaire ; le dispositif élévateur comprenant en outre un organe de masquage, l'organe de masquage comprenant un soufflet ; ledit soufflet comportant un bord supérieur, fixé au plateau horizontal de la plateforme, et un bord inférieur ; le soufflet étant déformable entre une configuration rétractée, correspondant à la première position du dispositif élévateur, et une configuration déployée, correspondant aux deuxième et troisième positions du dispositif élévateur ; telles que dans la configuration rétractée, les bords supérieur et inférieur du soufflet sont plus proches l'un de l'autre que dans la configuration déployée.

L'invention vise plus particulièrement un dispositif élévateur rotatif, permettant de transférer une personne à mobilité réduite d'un premier niveau de plancher à un deuxième niveau de plancher. Un tel dispositif élévateur est notamment décrit dans le brevet EP3937872, au nom de la Demanderesse.

La présente invention a pour but d'améliorer l'ergonomie et la fiabilité des dispositifs existants. A cet effet, l'invention a pour objet un dispositif élévateur du type précité, dans lequel l'organe de masquage comprend en outre un élément de maintien, fixé à la fois au bord inférieur du soufflet et au châssis de déplacement.

Suivant d'autres aspects avantageux de l'invention, le dispositif élévateur comporte l'une ou plusieurs des caractéristiques suivantes, prises isolément ou suivant toutes les combinaisons techniquement possibles :
- le soufflet est sensiblement disposé en arc de cercle ; et l'élément de maintien comprend : un arceau inférieur rigide, fixé le long du bord inférieur du soufflet et s'étendant entre deux extrémités ; et deux bras de fixation, chacun desdits bras étant fixé à la fois à une extrémité dudit arceau inférieur et au châssis de déplacement ;
- le socle comporte une ouverture d'accès à la cavité, ladite ouverture donnant accès au plateau horizontal au premier niveau, ladite ouverture s'étendant sur une première section angulaire par rapport au socle selon l'axe vertical ; et le soufflet s'étend sur une deuxième section angulaire par rapport à la plateforme selon l'axe vertical, ladite deuxième section angulaire étant supérieure ou égale à la première section angulaire et strictement inférieure à 360° ;
- les première et deuxième sections angulaires et un angle entre les deuxième et troisième positions du dispositif sont configurés de sorte que : dans la deuxième position du dispositif, le soufflet obture l'ouverture d'accès à la cavité ; et dans la troisième position du dispositif, le soufflet est situé angulairement à distance de ladite ouverture ;
- chacune des première et deuxième sections angulaires est comprise entre 80° et 120° et préférentiellement de l'ordre de 100° ; et l'angle entre les deuxième et troisième positions du dispositif est compris entre 80° et 100° et préférentiellement de l'ordre de 90° ;
- le soufflet est réalisé dans un matériau à mémoire de forme, tel que ledit matériau tend à retrouver la configuration rétractée du soufflet ;
- le châssis de déplacement comporte : une structure horizontale ; deux montants verticaux, s'étendant à partir de ladite structure horizontale ; et deux unités de levage, chaque unité de levage étant assemblée à l'un des montants et configurée pour translater verticalement la plateforme par rapport audit montant ;
- chaque unité de levage comprend une poulie ;
- le châssis de déplacement comporte un mécanisme de rotation, ledit mécanisme de rotation comprenant des coulisseaux munis de galets roulants.

L'invention se rapporte en outre à un véhicule, notamment ferroviaire, comprenant : un dispositif élévateur tel que décrit ci-dessus ; un premier plancher, sensiblement en vis-à-vis du plateau horizontal de la plateforme au premier niveau et dans la première disposition angulaire ; et un deuxième plancher, sensiblement en vis-à-vis du plateau horizontal de la plateforme au deuxième niveau et dans la deuxième disposition angulaire ; le dispositif élévateur étant configuré pour transférer un fauteuil roulant entre les premier et deuxième planchers.

L'invention sera mieux comprise à la lecture de la description qui va suivre, donnée uniquement à titre d'exemple non limitatif et faite en se référant aux dessins sur lesquels :
[Fig 1] [Fig 2] [Fig 3] les figures 1, 2 et 3 sont des vues en perspective d'un dispositif élévateur selon un mode de réalisation de l'invention, respectivement dans une première, une deuxième et une troisième positions ; et
[Fig 4] la figure 4 est une vue partielle, en perspective, du dispositif élévateur des figures 1 à 3.

Les figures 1 à 3 représentent un dispositif élévateur 10 selon un mode de réalisation de l'invention. Plus précisément, le dispositif élévateur 10 est un dispositif élévateur rotatif, destiné par exemple à des personnes en fauteuil roulant ou à des personnes transportant une poussette ou un chariot. Le dispositif élévateur 10 est par exemple destiné à équiper un bâtiment ou un véhicule, tel qu'un train ou un autocar.

Dans le mode de réalisation représenté sur les figures 1 à 3, le dispositif élévateur 10 permet de passer d'un premier plancher 12 à un deuxième plancher 14, ledit deuxième plancher 14 étant situé plus haut que le premier plancher 12. Les premier 12 et deuxième 14 planchers seront plus précisément décrits ci-après.

Plus précisément, dans le mode de réalisation représenté, le dispositif élévateur 10 et les premier 12 et deuxième 14 planchers font partie d'un véhicule (non représenté), notamment ferroviaire, tel qu'un train.

Le dispositif élévateur 10 comprend : un socle 20 ; un châssis 22 de déplacement ; une plateforme 24 ; et un organe 25 de masquage.

Le socle 20 comporte des parois externes 26, 27 et une paroi interne 28 verticales. Le socle 20, notamment la paroi interne 28, définit une cavité 29 ouverte vers le haut. Plus précisément, la cavité 29 présente une forme cylindrique de révolution, s'étendant selon un premier axe 30 vertical.

Le socle 20 comporte une extrémité supérieure 32. Dans la présente description, les termes tels que « supérieur » et « inférieur » s'entendent par rapport au premier axe 30.

Dans le mode de réalisation représenté, les parois externes 26, 27 du socle 20 forment un contour carré.

Le socle 20 comporte en outre une ouverture 34 d'accès à la cavité. Ladite ouverture 34 est notamment ménagée dans la paroi interne 28 et dans l'une 26 des parois externes dudit socle 20.

L'ouverture 34 s'étend sur une première section angulaire α par rapport au socle 20 selon le premier axe 30. La première section angulaire α est préférentiellement comprise entre 80° et 120° et plus préférentiellement proche de 100°

Dans le mode de réalisation représenté, le socle 20 comporte en outre un seuil 36, sensiblement horizontal, s'étendant vers l'extérieur de la cavité 29 à partir d'une extrémité inférieure 37 de l'ouverture 34. Le seuil 36 est disposé dans un prolongement du premier plancher 12.

Au niveau d'une partie basse de la cavité 29, le socle 20 comporte en outre un rail circulaire, situé sous l'extrémité inférieure 37 de l'ouverture 34 et non visible sur les figures. Ledit rail circulaire est disposé horizontalement et centré sur le premier axe 30.

Dans le mode de réalisation représenté, le seuil 36 est disposé dans un prolongement du premier plancher 12 ; et le deuxième plancher 14 est sensiblement coplanaire à l'extrémité supérieure 32 de la cavité. En outre, les premier 12 et deuxième 14 planchers sont disposés selon un angle strictement supérieur à 0° et strictement inférieur à 180°, ledit angle étant préférentiellement proche de 90°. Dans le mode de réalisation représenté, le deuxième plancher 14 est disposé le long d'une paroi externe 27 du socle 20, perpendiculaire à la paroi externe 26 comprenant l'ouverture 34.

Le châssis 22 de déplacement est monté mobile en rotation, autour du premier axe 30, dans la cavité 29 du socle 20. Le châssis 22 est fixe en translation par rapport au socle 20. Le châssis 22 de déplacement est partiellement visible sur la figure 4.

Le châssis 22 de déplacement comporte : une structure horizontale 40 ; deux montants 42 verticaux ; deux unités 44 de levage ; et un mécanisme 46 de rotation.

Dans le mode de réalisation représenté, la structure horizontale 40 présente une forme allongée, s'étendant selon un deuxième axe 50 horizontal. Plus précisément, la structure horizontale 40 est sensiblement symétrique par rapport à un plan incluant le premier axe 30 et le deuxième axe 50.

Chaque montant 42 vertical s'étend à une extrémité de la structure horizontale 40 selon le deuxième axe 50. Chaque montant 42 comporte une structure verticale 52, visible sur la figure 4.

De préférence, au moins l'un des montants 42 comprend en outre un flasque 54 de protection, s'étendant vers le haut à partir de la structure horizontale 40 et visible sur les figures 1 à 3. Le flasque 54 de protection comporte notamment une surface radiale 56 et une surface supérieure 58. La surface radiale 56 forme un arc de cylindre de révolution, s'étendant selon le premier axe 30 et sensiblement complémentaire de la forme de la cavité 29. La surface radiale 56 est disposée à l'opposé du premier axe 30 par rapport à la structure verticale 52. La surface supérieure 58 s'étend horizontalement vers le premier axe 30 depuis une extrémité supérieure de la surface radiale 56.

Dans le mode de réalisation représenté, les montants 42 verticaux sont sensiblement identiques l'un à l'autre et chacun desdits montants comprend un flasque 54 de protection.

Chaque unité 44 de levage est installée sur l'un des montants 42 verticaux et configurée pour translater verticalement la plateforme 24 par rapport audit montant 42. Chaque unité 44 de levage est par exemple analogue au mécanisme décrit dans le document EP3937872 et comprend préférentiellement une poulie 59.

Le mécanisme 46 de rotation permet au châssis 22 de pivoter par rapport au socle 20 autour du premier axe 30. Dans le mode de réalisation représenté, le mécanisme 46 de rotation comprend des coulisseaux 60 fixés aux montants 42 verticaux. Les coulisseaux 60 sont munis de galets roulants aptes à rouler sur le rail circulaire (non représenté) du socle 20, de manière analogue au mécanisme décrit dans le document EP3937872.

La plateforme 24 comprend un plateau horizontal 62 et deux garde-corps 64 verticaux.

Le plateau horizontal 62 présente une forme allongée, s'étendant selon un troisième axe 66 horizontal, entre une première 68 et une seconde 69 extrémités. Dans le mode de réalisation représenté, le troisième axe 66 est sensiblement perpendiculaire au deuxième axe 50.

Chacune des première 68 et seconde 69 extrémités du plateau horizontal 62 comporte un contour 70 en arc de cercle, sensiblement complémentaire de la forme de la cavité 29.

Les garde-corps 64 verticaux s'étendent à partir du plateau horizontal 62 et sont situés de part et d'autre du troisième axe 66.

Chacun des garde-corps 64 comporte une ossature 72 et un capot 74. Dans le mode de réalisation représenté, chacun des garde-corps 64 comporte en outre un pupitre 76 de commande.

L'ossature 72 de chacun des garde-corps 64 est assemblée à la structure verticale 52 de l'un des montants 42 verticaux du châssis 22. Chacune desdites ossatures 72 est apte à coulisser verticalement par rapport à la structure verticale 52 correspondante, sous l'action de l'unité 44 de levage correspondante.

Le capot 74 de chacun des garde-corps 64 recouvre l'ossature 72 correspondante, ainsi que la structure verticale 52 du montant 42 correspondant et une partie de l'unité 44 de levage correspondante.

Le capot 74 de chacun des garde-corps 64 comporte notamment une paroi externe 78, disposée à l'opposé du premier axe 30. Ladite paroi externe 78 est configurée pour coulisser verticalement par rapport au flasque 54 du montant 42 correspondant. En particulier, la paroi externe 78 et un bord de la surface supérieure 58 dudit flasque ont des formes sensiblement complémentaires.

Chaque pupitre 76 de commande est disposée en partie supérieure de l'un des garde-corps 64, au-dessus du capot 74. Dans le mode de réalisation représenté, chacun des pupitres 76 de commande est électroniquement relié aux unités 44 de levage et permettent de translater verticalement la plateforme 24 par rapport aux montants 42.

De manière optionnelle, la plateforme 24 comporte en outre une barrière 80 de sécurité, disposée à la première extrémité 68 du plateau horizontal 62. La barrière 80 est apte à coulisser verticalement le long des capots 74 entre une position basse et une position haute. En position basse, la barrière 80 affleure le plateau horizontal 62 et en position haute, ladite barrière est située plus haut que ledit plateau horizontal.

L'organe 25 de masquage comporte un soufflet 82 et un élément 84 de maintien.

Le soufflet 82 comporte un bord supérieur 86 et un bord inférieur 88 sensiblement horizontaux. Le soufflet 82 est déformable entre une configuration rétractée et une configuration déployée, telles que dans la configuration rétractée, les bords supérieur 86 et inférieur 88 sont plus proches l'un de l'autre que dans la configuration déployée.

Plus précisément, le soufflet 82 comporte une forme en accordéon avec des plis 89 disposés sensiblement horizontalement. De préférence, dans la configuration rétractée du soufflet, les plis 89 adjacents sont au contact les uns des autres, de sorte à minimiser une hauteur totale dudit soufflet.

De préférence, le soufflet 82 est réalisé dans un matériau souple, de type tissu en fibre de verre. Plus préférentiellement, le matériau du soufflet 82 est à mémoire de forme, tel que ledit matériau tend à retrouver la configuration rétractée du soufflet.

Le bord supérieur 86 du soufflet 82 est fixé à une face inférieure du plateau horizontal 62 de la plateforme 24, à proximité de la première extrémité 68. De préférence, le bord supérieur 86 du soufflet 82 est disposé sensiblement au long du contour 70 arrondi de ladite première extrémité 68.

Dans le mode de réalisation représenté, l'organe 25 de masquage comporte un arceau supérieur 90 rigide, présentant une forme en arc de cercle et fixé à la fois au bord supérieur 86 du soufflet 82 et à la face inférieure du plateau horizontal 62. De préférence, l'arceau supérieur 90 présente une section en L.

Le soufflet 82 s'étend sur une deuxième section angulaire β par rapport au plateau horizontal 62 selon le premier axe 30. De préférence, ladite deuxième section angulaire β est supérieure ou égale à la première section angulaire α de l'ouverture 34. De préférence, ladite deuxième section angulaire β est strictement inférieure à 360°, c'est-à-dire que le soufflet 82 n'est pas refermé sur lui-même. Plus préférentiellement, ladite deuxième section angulaire β correspond sensiblement à une section angulaire formée par le contour 70 arrondi.

Plus préférentiellement, la deuxième section angulaire β est comprise entre 80° et 120°, encore plus préférentiellement proche de 100°.

Dans le mode de réalisation représenté, le soufflet 82 est disposé angulairement entre les flasques 54 de protection des montants 42.

L'élément 84 de maintien est fixé à la fois au bord inférieur 88 du soufflet 82 et au châssis 22 de déplacement.

Dans le mode de réalisation représenté, l'élément 84 de maintien comporte un arceau inférieur 92 rigide et deux bras 94 de fixation.

L'arceau inférieur 92 rigide présente une forme en arc de cercle et est fixé le long du bord inférieur 88 du soufflet 82. De préférence, l'arceau inférieur 92 présente une section en L.

Par le terme « rigide » appliqué à l'arceau supérieur 90 et à l'arceau inférieur 92, on entend que lesdits arceaux sont moins déformables que le soufflet 82 et sont aptes à maintenir une forme en arc de cercle au cours de l'utilisation du dispositif élévateur 10.

Chacun des deux bras 94 de fixation s'étend sensiblement parallèlement au troisième axe 66 et est fixé à la fois à une extrémité de l'arceau inférieur 92 et à la structure horizontale 40 du châssis 22 de déplacement.

L'élément 84 de maintien et le bord inférieur 88 du soufflet 82 sont reçus en partie basse de la cavité 29, au-dessous de l'extrémité inférieure 37 de l'ouverture 34.

Dans le mode de réalisation représenté, le dispositif élévateur 10 comprend un seul organe 25 de masquage, disposé à la première extrémité 68 du plateau horizontal 62. En variante non représentée, le dispositif élévateur comprend en outre un autre organe de masquage, sensiblement identique, disposé à la seconde extrémité 69 du plateau horizontal 62.

Le dispositif élévateur 10 est configuré pour se déplacer entre au moins une première, une deuxième et une troisième positions, représentées respectivement sur les figures 1, 2 et 3.

Dans la première position du dispositif élévateur 10, le plateau horizontal 62 de la plateforme 24 est disposé à un premier niveau et dans une première disposition angulaire, par rapport au premier axe 30. Plus précisément, dans la première disposition angulaire, le troisième axe 66 du plateau horizontal 62 est aligné avec l'ouverture 34 du socle 20 ; et au premier niveau, le plateau horizontal 62 est sensiblement coplanaire avec l'extrémité inférieure 37 de ladite ouverture 34, ainsi qu'avec le seuil 36 du socle.

Par ailleurs, dans la première position du dispositif élévateur 10, le soufflet 82 est en configuration rétractée et entièrement reçu en partie basse de la cavité 29, au-dessous de l'extrémité inférieure 37 de l'ouverture 34.

De préférence, dans la configuration rétractée du soufflet 82, une distance verticale entre les bords supérieur 86 et inférieur 88 est inférieure à 15 mm, plus préférentiellement de l'ordre de 12 mm. Ainsi, il n'est pas nécessaire de prévoir une grande profondeur de la cavité 29 sous l'extrémité inférieure 37 de l'ouverture 34.

Dans la deuxième position du dispositif élévateur 10, le plateau horizontal 62 de la plateforme 24 est disposé à un deuxième niveau et dans la première disposition angulaire, par rapport au premier axe 30. Le deuxième niveau est situé plus haut que le premier niveau. Plus précisément, au deuxième niveau, le plateau horizontal 62 est sensiblement coplanaire avec l'extrémité supérieure 32 du socle.

Par ailleurs, dans la deuxième position du dispositif élévateur 10, le soufflet 82 est en configuration déployée et obture l'ouverture 34 du socle 20. Les bords supérieur 86 et inférieur 88 dudit soufflet sont maintenus fixes par rapport au châssis 22, respectivement par le plateau horizontal 62 et par l'élément 84 de maintien.

De préférence, dans ladite configuration déployée, une distance verticale entre les bords supérieur 86 et inférieur 88 du soufflet 82 est supérieure à 250 mm, plus préférentiellement de l'ordre de 260 mm.

Dans la troisième position du dispositif élévateur 10, le plateau horizontal 62 est disposé au deuxième niveau et dans une deuxième disposition angulaire, par rapport au premier axe 30. La deuxième disposition angulaire est distincte de la première disposition angulaire. Plus précisément, dans la deuxième disposition angulaire, la seconde extrémité 69 du plateau horizontal 62 est disposée en vis-à-vis du deuxième plancher 14.

Un angle γ entre les première et deuxième dispositions angulaires est supplémentaire de l'angle entre les premier 12 et deuxième 14 planchers. Dans le mode de réalisation représenté, l'angle γ entre les première et deuxième dispositions angulaires est compris entre 80° et 100° et de préférence sensiblement égal à 90°.

Dans le mode de réalisation représenté, dans la troisième position du dispositif élévateur 10, l'ouverture 34 du socle 20 est obturée par la surface radiale 56 du flasque 54 de protection de l'un des montants 42 ; et le soufflet 82 est situé angulairement à distance de ladite ouverture 34.

Un procédé de mise en oeuvre du dispositif élévateur 10 va maintenant être décrit.

On considère que le dispositif élévateur 10 est dans la première position de la figure 1 et que l'éventuelle barrière 80 de sécurité dudit dispositif élévateur est en position basse. Un fauteuil roulant (non représenté), recevant un usager, se déplace sur le premier plancher 12 et atteint l'ouverture 34 du socle 20 et la première extrémité 68 du plateau horizontal 62. Le fauteuil roulant s'engage sur le plateau horizontal 62, entre les garde-corps 64.

Au moyen de l'un ou de l'autre des pupitres 76 de commande, l'usager actionne alors un programme de montée du dispositif élévateur 10. Les étapes d'un tel programme de montée sont décrites ci-après.

De manière optionnelle, la barrière 80 de sécurité dudit dispositif élévateur passe tout d'abord en position haute, afin d'éviter un recul accidentel du fauteuil roulant. Ensuite, les unités 44 de levage sont actionnées, de sorte à faire translater la plateforme 24 vers le haut par rapport au châssis 22. Le plateau horizontal 62 de ladite plateforme passe ainsi du premier au deuxième niveau.

Le dispositif élévateur 10 est alors dans la deuxième position de la figure 2. L'ouverture 34 du socle 20 est obturée par le soufflet 82 en configuration déployée, dont les bords supérieur 86 et inférieur 88 sont maintenus respectivement par le plateau horizontal 62 et par l'élément 84 de maintien. La cavité 29 et les mécanismes logés à l'intérieur sont ainsi protégés d'éventuelles introductions d'objets ou de parties du corps, par d'autres usagers se trouvant à proximité du dispositif élévateur 10.

Le mécanisme 46 de rotation est ensuite actionné, de sorte à faire pivoter le châssis 22 par rapport au socle 20 autour du premier axe 30. Le plateau horizontal 62 de la plateforme 24 pivote ainsi de l'angle γ entre les première et deuxième dispositions angulaires.

Le dispositif élévateur 10 est alors dans la troisième position de la figure 3. L'usager occupant le fauteuil roulant fait face à la seconde extrémité 69 du plateau horizontal 62 et au deuxième plancher 14. Ledit usager peut ainsi déplacer son fauteuil jusqu'audit deuxième plancher 14.

Afin d'effectuer le trajet inverse, l'usager se trouvant sur le deuxième plancher 14 peut pénétrer sur le plateau horizontal 62 par la seconde extrémité 69, puis actionner un programme de descente du dispositif élévateur 10. Ledit programme de descente comporte les étapes inverses du programme de montée précédemment décrit.

L'organe 25 de masquage du dispositif élévateur 10 décrit ci-dessus est très compact en hauteur dans la configuration rétractée du soufflet 82, ce qui optimise la profondeur nécessaire de la cavité 29 du socle 20. Par ailleurs, la présence de l'élément 84 de maintien permet au soufflet 82 de rester en place lors de la rotation du châssis 22, sans risque pour la sécurité du mécanisme reçu sous la plateforme 24. La fabrication et la maintenance du dispositif élévateur 10 décrit ci-dessus sont également facilitées.

## Revendications

1. Dispositif élévateur (10), comprenant :
- un socle (20) présentant une cavité (29) s'étendant autour d'un axe (30) vertical ;
- un châssis (22) de déplacement, monté mobile en rotation, autour de l'axe (30) vertical, dans la cavité (29) du socle (20) ;
- une plateforme (24) comprenant un plateau horizontal (62), ladite plateforme étant mobile en translation verticale sur le châssis (22) de déplacement ;
le dispositif élévateur étant configuré pour se déplacer entre au moins une première, une deuxième et une troisième positions, telles que :
- dans la première position, le plateau horizontal (62) de la plateforme est disposé à un premier niveau et dans une première disposition angulaire, par rapport à l'axe (30) vertical ;
- dans la deuxième position, ledit plateau horizontal (62) est disposé à un deuxième niveau et dans la première disposition angulaire, par rapport à l'axe (30) vertical, le deuxième niveau étant situé au-dessus du premier niveau ; et
- dans la troisième position, ledit plateau horizontal (62) est disposé au deuxième niveau et dans une deuxième disposition angulaire, par rapport à l'axe (30) vertical, la deuxième disposition angulaire étant distincte de la première disposition angulaire ;
le dispositif élévateur comprenant en outre un organe (25) de masquage, l'organe de masquage comprenant un soufflet (82) ; ledit soufflet comportant un bord supérieur (86), fixé au plateau horizontal (62) de la plateforme, et un bord inférieur (88) ;
le soufflet (82) étant déformable entre une configuration rétractée, correspondant à la première position du dispositif élévateur, et une configuration déployée, correspondant aux deuxième et troisième positions du dispositif élévateur ; telles que dans la configuration rétractée, les bords supérieur (86) et inférieur (88) du soufflet sont plus proches l'un de l'autre que dans la configuration déployée ;
le dispositif élévateur étant **caractérisé en ce que** l'organe de masquage comprend en outre un élément (84) de maintien, fixé à la fois au bord inférieur (88) du soufflet et au châssis (22) de déplacement.

2. Dispositif élévateur selon la revendication 1, dans lequel : le soufflet (82) est sensiblement disposé en arc de cercle ; et l'élément (84) de maintien comprend : un arceau inférieur (92) rigide, fixé le long du bord inférieur (88) du soufflet et s'étendant entre deux extrémités ; et deux bras (94) de fixation, chacun desdits bras étant fixé à la fois à une extrémité dudit arceau inférieur (92) et au châssis (22) de déplacement.

3. Dispositif élévateur selon la revendication 1 ou 2, dans lequel : le socle (20) comporte une ouverture (34) d'accès à la cavité (29), ladite ouverture donnant accès au plateau horizontal (62) au premier niveau, ladite ouverture s'étendant sur une première section angulaire (α) par rapport au socle selon l'axe (30) vertical ; et le soufflet (62) s'étend sur une deuxième section angulaire (β) par rapport à la plateforme selon l'axe vertical, ladite deuxième section angulaire étant supérieure ou égale à la première section angulaire et strictement inférieure à 360°.

4. Dispositif élévateur selon la revendication 3, dans lequel les première (α) et deuxième (β) sections angulaires et un angle (γ) entre les deuxième et troisième positions du dispositif sont configurés de sorte que : dans la deuxième position du dispositif, le soufflet obture l'ouverture (34) d'accès à la cavité (29) ; et dans la troisième position du dispositif, le soufflet est situé angulairement à distance de ladite ouverture (34).

5. Dispositif élévateur selon la revendication 4, dans lequel : chacune des première (α) et deuxième (β) sections angulaires est comprise entre 80° et 120° et préférentiellement de l'ordre de 100° ; et l'angle (γ) entre les deuxième et troisième positions du dispositif est compris entre 80° et 100° et préférentiellement de l'ordre de 90°.

6. Dispositif élévateur selon l'une des revendications précédentes, dans lequel le soufflet (82) est réalisé dans un matériau à mémoire de forme, tel que ledit matériau tend à retrouver la configuration rétractée du soufflet.

7. Dispositif élévateur selon l'une des revendications précédentes, dans lequel le châssis (22) de déplacement comporte : une structure horizontale (40) ; deux montants (42) verticaux, s'étendant à partir de ladite structure horizontale (40) ; et deux unités (44) de levage, chaque unité de levage étant assemblée à l'un des montants (42) et configurée pour translater verticalement la plateforme (24) par rapport audit montant.

8. Dispositif élévateur selon la revendication 7, dans lequel chaque unité (44) de levage comprend une poulie (59).

9. Dispositif élévateur selon l'une des revendications précédentes, dans lequel le châssis (22) de déplacement comporte un mécanisme (46) de rotation, ledit mécanisme de rotation comprenant des coulisseaux (60) munis de galets roulants.

10. Véhicule, notamment ferroviaire, comprenant : un dispositif élévateur (10) selon l'une des revendications précédentes ; un premier plancher (12), sensiblement en vis-à-vis du plateau horizontal (62) de la plateforme au premier niveau et dans la première disposition angulaire ; et un deuxième plancher (14), sensiblement en vis-à-vis du plateau horizontal (62) de la plateforme au deuxième niveau et dans la deuxième disposition angulaire ; le dispositif élévateur (10) étant configuré pour transférer un fauteuil roulant entre les premier et deuxième planchers.
